# EUROPÄISCHE PATENTSCHRIFT

(11) **EP 0 736 740 B1**
(45) Veröffentlichungstag und Bekanntmachung des Hinweises auf die Patenterteilung: **29.08.2001**
(21) Anmeldenummer: 95118614.7
(22) Anmeldetag: 27.11.1995
(51) Int. Cl.: F41A 9/55

(54) **Positionieren von Munition**
Ammunition positioning
Positionnement de munitions

(30) Priorität: 04.04.1995 CH 96095
(43) Veröffentlichungstag der Anmeldung: 09.10.1996
(73) Patentinhaber: OERLIKON CONTRAVES AG, 8050 Zürich (CH)
(72) Erfinder: Vymazal, Ivan, CH-1206 Genève (CH); Esclavissat, Jean, F-74100 Annemasse (FR)
(74) Vertreter: Hotz, Klaus, Dipl.-El.-Ing./ETH

(56) Entgegenhaltungen:
- DE-C- 719 360
- FR-A- 2 111 610
- US-A- 3 090 148
- US-A- 3 418 879
- US-A- 4 038 904

## Beschreibung

Die Erfindung betrifft eine Vorrichtung zum Unterstützen der Zuführung einer Munitionspatronen zu einer Zündungsstelle einer Feuerwaffe und zum Wegführen der Patronenhülse der Munitionspatrone aus der Zündungsstelle nach dem Oberbegriff des Anspruchs 1. Eine derartige Vorrichtung ist hinlänglich bekannt.

Zum Zuführen von Munitionspatronen in Feuerwaffen werden speziell konzipierte Zuführvorrichtungen eingesetzt. Solche Zuführvorrichtungen sind beispielsweise drehbare Trommeln mit mehreren Öffnungen für Munitionspatronen. In solchen Feuerwaffen werden die Munitionspatronen aus ausserhalb des Feuerwaffenkörpers angeordneten Magazinen in Trommeln geschoben und durch Drehen der Trommeln an die Schussposition gefördert. An den Zündungsstellen werden die Munitionspatronen mittels Schlagbolzen gezündet. Die leeren Patronenhülsen werden durch den Explosionsdruck und über Wegführvorrichtungen, beispielsweise über Auswurfkanäle, von den Zündungsstellen weggeführt.

Ein erster Nachteil solcher Zuführvorrichtungen besteht darin, dass durch den Explosionsdruck elastischen Deformationen des Feuerwaffenkörpers und plastische Deformationen der Patronenhülsen erzeugt werden. Beim Nachlassen des Explosionsdruckes, lassen die elastischen Deformationen des Feuerwaffenkörpers nach, während die plastischen Deformationen der Patronenhülsen weiterbestehen. Bei Verwendung einer Feuerwaffe mit Trommelzuführung führt dies zu parasitären Reibungskraftmomenten zwischen den deformierten Patronenhülsen und dem Feuerwaffenkörper. Die Drehgeschwindigkeit der Trommel wird dadurch gebremst, die Beschusskadenz wird erniedrigt, was unerwünscht ist. Auch hier gilt wieder, dass je höher die Trommeldrehgeschwindigkeiten sind, je kräftiger die Feuerwaffe ausgelegt ist, desto grösser sind die auftretenden Reibungskraftmomente.

Ein weiterer Nachteil solcher Zuführvorrichtungen besteht darin, dass beim Zünden der Munitionspatronen abgescherte Späne entstehen, die in den Bereich der Schlagbolzenbohrungen gelangen und so durch Verstopfung dieser Bohrungen die Funktionstüchtigkeit der Feuerwaffen beeinträchtigen kann.

Es ist somit Aufgabe der vorliegenden Erfindung, die oben erwähnten Nachteile zu beheben und eine verbesserte Vorrichtung der eingangs genannten Art zu schaffen, um sowohl die Zuführung der Munitionspatrone zur Zündungsstelle vor der Schussabgabe wie auch die Wegführung der Patronenhülse der Munitionspatrone von der Zündungsstelle nach der Schussabgabe zu unterstützen.

Reibungskraftmomente infolge plastischer Deformationen der Patronenhülsen sollen reduziert oder eliminiert werden. Das Auftreten von Spänen, die beim Zünden der Munitionspatronen entstehen, und die in den Bereich der Schlagbolzenbohrungen gelangen und so durch Verstopfung dieser Bohrungen die Funktionstüchtigkeit der Feuerwaffen beeinträchtigen können, soll vermieden werden. Diese Aufgabe soll mit bekannten und bewährten Mitteln und Herstellungsverfahren lösbar sein. Die Vorrichtung soll mit standardisierten Munitionspatronen betreibbar sein. Sie soll von einfacher, robuster Bauart sein. 0 Schliesslich soll sie zuverlässig, weitgehend wartungsfrei und von hoher Lebensdauer sein.

Die genannte Aufgabe der Erfindung wird durch die Vorrichtung, wie sie durch die Patentansprüche definiert ist, gelöst.

Zwar ist aus der ***DE-C-719 360*** eine Vorrichtung zum Zuführen von Munition bekannt, welche eine erste Führungsfläche, eine zweite Führungsfläche, eine Zündstelle und eine Haltenut aufweist. Hierbei handelt es sich aber um eine Vorrichtung zur zweiseitigen Zuführung von Munitionspatronen mit hin- und hergehender Bewegung, und nicht um eine Vorrichtung zur Unterstützung der Zuführung einer Munitionspatrone zu einer Zündungsstelle und der Wegführung der Patronenhülse der Munitionspatrone von der Zündungsstelle.

Die Idee der Erfindung besteht darin, das Zuführen von Munitionspatronen zu Zündungsstellen durch eine Positioniervorrichtung zu unterstützen. Munitionspatronen werden über eine erste Führungsfläche und mittels einer Haltenut gleitend und haltend geführt und an der Zündungsstelle kontrolliert und präzise positioniert. Die Geometrie der Positioniervorrichtung ist an die Geometrie von Standard-Munitionspatronen angepasst. Munitionspatronen gleiten mit ihren Hülsenböden über eine vorteilhafterweise schräg zur Schussrichtung angeordnete Führungsfläche und werden mit ihren Hülsenrändern in der Haltenut führend gehalten.

Auf eine ähnliche Weise werden nach dem Zünden der Munitionspatronen die leeren Patronenhülsen durch die Positioniervorrichtung unterstützt weggeführt. Leere Patronenhülsen werden über eine weitere Führungsfläche und mittels der Haltenut gleitend und haltend geführt von der Zündungsstelle weggeführt. Die Patronenhülsen gleiten mit ihren Hülsenböden über diese zweite vorteilhafterweise schräg zur Schussrichtung ausgerichtete Führungsfläche und werden mit ihren Hülsenrändern in der Haltenut führend gehalten, sodass parasitäre Reibungskraftmomente zwischen Feuerwaffenkörper und Patronenhülse vermieden werden.

Durch das Anbringen einer Zündschraubennut in der zweiten Führungsfläche wird das Entstehen abgescherter Späne beim Zünden und Wegführen leerer Patronenhülsen von der Zündungsstelle vermieden. Die Zündschraubennut ist eine Aussparung für deformierte Zündschrauben der Munitionspatronen und Patronenhülsen und erlaubt ein reibungsfreies Gleiten der Hülsenböden mit deformierten Zündschrauben auf der weiteren Führungsfläche.

Anhand der folgenden Figuren wird die Erfindung im Detail erläutert.
- **Fig.1**: zeigt eine Draufsicht gegen Schussrichtung eines Teiles einer bevorzugten Ausführungsform einer Positioniervorrichtung.
- **Fig.2**: zeigt eine Frontansicht eines Teiles einer bevorzugten Ausführungsform der Positioniervorrichtung gemäss Figur 1.
- **Fig.3**: zeigt eine Seitenansicht eines Teiles einer bevorzugten Ausführungsform der Positioniervorrichtung gemäss den Figuren 1 und 2.

Die Figuren 1 bis 3 zeigen Teile einer bevorzugten Ausführungsform einer Positioniervorrichtung P in verschiedenen Ansichten. Figur 1 ist eine Draufsicht, Figur 2 ist eine Frontansicht und Figur 3 ist eine Seitenansicht. Diese Ausgestaltung der Positioniervorrichtung P ist vorteilhaft aber nicht zwingend. Dem Fachmann stehen diesbezüglich bei Kenntnis der vorliegenden Erfindung vielfältige Möglichkeiten der Variation dieser Ausführungsform zur Verfügung. Eine solche Positioniervorrichtung P eignet sich insbesondere zur Verwendung in automatischen Feuerwaffen, wie sie in den schweizerischen Patentanmeldungen P0663CH und P0664CH offenbart sind.

Figur 1 ist eine Draufsicht entgegen der Schussrichtung. Die Zuführ- und Wegführbahn der Munitionspatronen erfolgt im Uhrzeigersinn. Der Betrachter schaut in die Öffnung 5 für den Schlagbolzen zum Zünden der Munitionspatronen M. Gemäss Figur 1 sind zwei Führungsflächen 1,2, eine Positionierfläche 8 und eine Haltenut 3 der Positioniervorrichtung P ineinander übergehend, einstückig in einer Grundplatte gearbeitet. Die erste Führungsfläche 1 zum Zuführen von Munitionspatronen M und die zweite Führungsfläche 2 zum Wegführen von Patronenhülsen sind durch eine Positionierfläche 8 an der Zündungsstelle 4 voneinander getrennt. Gemäss Figur 1 werden die Munitionspatronen M von rechts kommend der ersten Führungsfläche 1 zugeführt und mit ihren Hülsenböden 21 auf die erste Führungsfläche 1 gestellt und in eine Haltenut 3 haltend geführt. Dieses Zuführen geschieht mit bekannten Zuführvorrichtungen. Vorteilhafterweise werden die Munitionspatronen M in den Patronenlagern von Trommeln gelagert gehalten, durch Drehen der Trommeln zugeführt. Andere Zuführvorrichtungen, wie beispielsweise die Verwendung eines Zuführhebels sind möglich. Solche Zuführvorrichtungen sind frei gestaltbar und in den Figuren aus Gründen der Übersichtlichkeit nicht eingezeichnet. Dem Fachmann stehen bei Kenntnis der vorliegenden Erfindung vielfältige Möglichkeiten der Verwendung der erfindungsgemässen Positioniervorrichtung P in Verbindung mit Zuführvorrichtungen zur Verfügung.

Die Position des Zuführens der Munitionspatronen M wird in Analogie zum analogen Uhrenzifferblatt, als Zuführstelle oder Position "3 Uhr" bezeichnet. Bekanntermassen sind die Hülsenränder 22 verglichen mit den Patronendurchmessern leicht überstehend gearbeitet. Diese überstehenden Hülsenränder 22 sind in den Ansichten gemäss den Figur 2 und 3 gut zu erkennen. Die überstehenden Hülsenränder 22 werden in die Haltenut 3 der Positioniervorrichtung P geführt und von dieser Haltenut 3 teilumfänglich haltend gefasst. Die Haltenut 3 ist seitlich der Führungsflächen 1,2 in einseitig aus den Führungsflächen 1,2 herausragenden Verstärkungen 6 einer Grundplatte der Positioniervorrichtung P angebracht. Vorteilhafterweise geht sie fliessend, ohne Absatz, von der Führungsfläche 1 in die Positionierfläche 8 und in die Führungsfläche 2 über. Die Enden der Haltenut 3 sind offen gestaltet, derart, dass die Munitionspatronen M an der Zuführstelle in der Position "3 Uhr" mit ihren Hülsenrändern 22 in die Haltenut 3 ein- und ausgeführt werden, ohne sie um ihre Rotationsachse zu kippen. Die Munitionspatronen M werden vorteilhafterweise direkt in die offen gestalteten Enden der Haltenut 3 eingefügt. Die Kanten dieser offenen Enden dieser Haltenut 3 sind verrundet, sodass die überstehenden Hülsenränder 22 ohne zu verkanten in die Haltenut 3 eingeführt werden.

Die Munitionspatronen M werden mit den Hülsenböden 21 auf der ersten Führungsfläche 1 stehend und mit Teilen der Hülsenränder 22 in der Haltenut 3 haltend, einer Zündungsstelle 4 gleitend zugeführt. Dieses Zuführen erfolgt auf kontrollierte Weise, vorzugsweise gleichzeitig, d.h. die Munitionspatronen M werden gleichzeitig beim Aufsetzen auf die erste Führungsfläche 1 in die Haltenut 3 geführt. Dadurch dass dies gleichzeitig erfolgt, wird eine hohe Feuerkadenz von beispielsweise 1000 Schuss pro Minute auf einfache, elegante und betriebssichere Weise erreicht. Die Zündungsstelle 4 ist in der Draufsicht gemäss Figur 1 gestrichelt eingetragen. Diese Position wird im folgenden als Zündungsstelle 4 oder Position "6 Uhr" bezeichnet. Sie stellt die Grundfläche der Hülsenböden 21 dar und liegt zentral über einer Bohrung 5 für einen Schlagbolzen zum Zünden der Munitionspatronen M. Die Munitionspatronen M stehen an der Zündungsstelle 4 mit ihren Hülsenböden 21 teilweise auf der Positionierfläche 8. Der Schlagbolzen ist nicht eingezeichnet. Er wird von der Rückseite der Positioniervorrichtung P, durch die Bohrung 5 betätigt.

Das Zuführen und Positionieren der Munitionspatronen M an der Zündungsstelle 4 erfolgt entlang einer Zuführbahn der Munitionspatronen M in einer Ebene quasi senkrecht zur Schussrichtung (siehe die Zuführpfeile im Uhrzeigersinn in den Figuren 1 bis 3). Dieses quasi senkrechte Zuführen dient zum Vermeiden der folgenden, in der Reihenfolge ihrer Bedeutung aufgelisteten, Probleme beim Einfügen von Munitionspatronen M vor eine Zündungsstelle 4. Die Hülsenböden 21 der Munitionspatronen M können durch unsachgemässe Lagerung und Transport deformiert sein. Die Hülsenböden 21 der Munitionspatronen M werden, insbesondere bei Verwendung einer Feuerwaffe mit Trommelzuführung, mit unregelmässiger Kadenz zugeführt. Diese Kadenz steigt beispielsweise im Dauerfeuer mit dem Temperaturanstieg des Feuerwaffenkörpers an. Schliesslich sind die Hülsenböden 21 der Munitionspatronen M mit fabrikationstechnischen Toleranzen gefertigt. All dies führt zu unterschiedlichen Hülsenstauchungen, was bewirkt, dass die Zündschraube in verschiedenen Entfernungen vor der Zündvorrichtung an der Zündungsstelle 4 positioniert wird, wodurch eine beispielsweise elektrische oder mechanische Zündung nicht mehr an der optimalen Position der Zündvorrichtung erfolgt, wodurch diese Zündung nicht zu 100% garantiert wird.

Erfindungsgemäss wird dies durch eine Ausrichtung der ersten Führungsfläche 1 quasi senkrecht zur Schussrichtung vermieden. Die Ausrichtung der Führungsfläche 1 verengt den zugänglichen Raum in der Haltenut 3 entlang der Zuführbahn der Munitionspatronen M. Beim Aufsetzen auf die erste Führungsebene 1 (in einer Position 3 Uhr) sitzen die Hülsenränder 22 locker, d.h. mit Spiel in der Haltenut 3, was das Zuführen der Munitionspatronen M auf die erste Führungsfläche 1 erleichtert. An der Zündungsstelle 4 (in einer Position 6 Uhr) sitzen die Hülsenränder 22 stramm, d.h. ohne Spiel in der Haltenut 3, was ein präzises Positionieren der Munitionspatronen M an der optimalen Position der Zündvorrichtung an der Zündungsstelle 4 ermöglicht. Die erste Führungsfläche 1 ist schräg, in einem kleinen Winkel in Richtung senkrecht zur Schussrichtung ausgerichtet, sodass die Haltenut 3 in einer Position 3 Uhr breiter als in einer Position 6 Uhr ist. Dieses Positionieren über eine schräge Führungsfläche 1 erfolgt mit sehr hoher Reproduzierbarkeit, was zu einer sehr hohen Sicherheit der Feuerwaffe führt. Die Form der Hülsenränder 22 und die entsprechende Form der Haltenut 3 sind aufeinander abgestimmt, beispielsweise sind die Kanten der Hülsenränder 22 abgerundet, derart, dass die Munitionspatronen M ohne zu verkanten die erste Führungsfläche 1 passieren. Dem Fachmann stehen bei Kenntnis der Erfindung vielfältige Möglichkeiten der Realisierung solcher schräger Führungsflächen 1, solcher sich verjüngender Haltenuten 3 und Hülsenränder 22 frei.

Nach dem Zünden der Munitionspatronen M an der Zündungsstelle 5 werden die leeren Patronenhülsen über die zweite Führungsfläche 2 weggeführt. Gemäss Figur 1 werden die Patronenhülsen in der Haltenut 3 gehalten und entlang einer Wegführbahn auf der zweite Führungsfläche 2 stehend bis zum rechten Rand der zweiten Führungsfläche 2 gleitend zu einer Wegführstelle weggeführt. Diese Wegführbahn der Patronenhülsen erfolgt wie das Zuführen der Munitionspatronen M in einer Ebene quasi senkrecht zur Schussrichtung. Beim Zünden der Munitionspatronen M wird eine bleibende plastische Deformation der Patronenhülsen erzeugt, die beim Wegführen der leeren Patronenhülsen zu parasitären Reibungskraftmomenten zwischen dem Feuerwaffenkörper und den Patronenhülsen führen kann. Es wird dies vermieden, indem die Haltenut 3 die leeren Patronenhülsen an ihren Hülsenrändern 22 teilumfänglich führend hält und eine quasi senkrecht in Gegenrichtung zur Schussrichtung ausgerichtete zweite Führungsfläche 2 ein verkantungsfreies gleitendes Wegführen der leeren Patronenhülsen ermöglicht. Im Unterscheid zur ersten Führungsfläche 1 erweitert die zweite Führungsfläche 2 den zugänglichen Raum in der Haltenut 3. Sie ist schräg, d.h in einem kleinen Winkel in Gegenrichtung zur Schussrichtung angeordnet. Die Hülsenränder 22 sitzen an der Zündungsstelle 4 (in einer Position 6 Uhr) stramm und an der Wegführstelle (in einer Position 9 Uhr) sitzen sie mit Spiel in der Haltenut 3. Die Haltenut 3 endet im Bereich der Wegführstelle, sodass leere Patronenhülsen ohne Kippbewegung um ihre Rotationsachse an einer Wegführstelle mit ihren Hülsenrändern 22 aus der Haltenut 3 ausführbar sind. Etwaige Deformationen der leeren Patronenhülsen werden durch diese Führung mit Spiel korrigiert, sodass kein Verkanten möglich ist. Dem Fachmann stehen bei Kenntnis der Erfindung vielfältige Möglichkeiten des Einstelles dieses Spiels durch Grösse und Neigung der Führungsfläche für unterschiedliche Arten und verwendete Materialien von Munitionsgehäusen zur Verfügung.

Aus dem vorher gesagten folgt, dass in der vorteilhaften Ausführung zwei Führungsflächen 1,2 in einer Ebene in einem kleinen Winkel senkrecht zur Schussrichtung verlaufen und dass diese beiden Führungstlächen 1,2 durch eine Positionierfläche 8 voneinander getrennt sind. Die Positionierfläche 8 weist Begrenzungen zu den beiden Führungsflächen 1,2 auf und ist im senkrecht zur Schussrichtung ausgerichtet. Diese Begrenzungen sind beispielsweise bogenförmig, beispielsweise Kreissegmente vom Durchmesser der Patronenhülsen, was das Zu- und Wegführen der Munitionspatronen M erleichtert. An der Zündungsstelle 4 stehen die zu zündenden Munitionspatronen M mit ihren Hülsenböden 21 lediglich im sich überlappenden Bereich der gemäss Figur 1 gestrichelt eingezeichneten Zündungsstelle 4 mit der bogenförmig begrenzten Positionierfläche 8. Die Hülsenböden 21 der Munitionspatronen M haben somit lediglich in diesem überlappenden Teilbereich im rechten Teil der Zündungsstelle 4 Kontakt mit der Grundplatte, ansonsten befinden sie sich kontaktlos in Restbereichen der (wegführenden) Führungsfläche 2. Sie werden von den Hülsenrändern 22 in der Haltenut 3 gehalten. Die Hülsenböden 21 werden nicht in Bereichen der (zuführenden) Führungsfläche 1 an der Zündungsstelle 4 positioniert. Diese Anordnung ist vorteilhaft, da Hülsendeformationen bei der Explosion nur in Bereichen der Hülsenböden 21 auftreten, die eben sind (Positionierfläche 8), oder die in Richtung des Auswurfkanals angeschrägt sich erweiternd sind (Positionierfläche 2). Durch Defomationen bedingte Reibungsmomente werden somit minimiert oder verhindert.

In einer Position "9 Uhr" werden die leeren Patronenhülsen von der zweiten Führungsfläche 2 und aus der Haltenut 3 an der Wegführstelle weggeführt. Die leeren Patronenhülsen werden in der Position "9 Uhr" in einen nichteingezeichneten Auswurfkanal weggeführt. Vorteilhafterweise werden die leeren Patronenhülsen in Patronenlagern von Trommeln gelagert gehalten und durch Drehen der Trommel weggeführt. Natürlich sind auch andere Wegführvorrichtungen wie ein Wegführhebel möglich. Hier gilt wieder, wie oben beim Zuführen erwähnt, dass die erfindungsgemässe Positioniervorrichtung P mit bekannten Wegführvorrichtungen frei kombinierbar und einsetzbar ist. Solche Wegführvorrichtungen sind in den Figuren nicht eingezeichnet. Dem Fachmann stehen diesbezüglich bei Kenntnis der vorliegenden Erfindung vielfältige Möglichkeiten der Verwendung der erfindungsgemässen Positioniervorrichtung P zur Verfügung.

Beim Zünden der Munitionspatronen M wird ein Teil Zündschraube der Munitionspatronen M durch den Schlagbolzen beispiesweise als Wulst deformiert, die beim Wegführen durch Reibung an einer Unterlage verschert. Die dabei entstehende Späne können in den Bereich der Schlagbolzenbohrungen gelangen und so durch Verstopfung dieser Bohrungen die Funktionstüchtigkeit der Feuerwaffen beeinträchtigen. Diese Bildung abgescherter Späne wird durch das Anbringen einer Zündschraubennut 7 im Bereich der zweiten Führungsfläche 2 vermieden. In der vorliegenden bevorzugten Ausführungsform gemäss den Figuren 1 bis 3 ist die Zündschraubennut 7 als Vertiefung in der zweiten Führungsfläche 2 gearbeitet. Sie beginnt in der Bohrung 5 und verläuft bogenförmig über den Bereich der zweiten Führungsfläche 2. Die leeren Patronenhülsen werden auf der zweiten Führungsfläche 2 gleitend und in der Haltenut 3 gehalten von der Zündungsstelle 4 weggeführt. Der Wulst der deformierten Zündschraube gleitet in dieser Vertiefung der Zündschraubennut 7 über die zweite Führungsfläche 2 ohne durch Reibung Späne zu verscheren. Daneben werden durch diese Zündschraubennut 7 auch eventuell mit den Munitionspatronen M oder auf sonstigen Weg in den Feuerwaffenkörper eingeführte kleine Verunreinigungen, wie Staub oder Wasser entfernt. Es wird somit eine druckbetriebene Reinigung der Zündungsstelle 4 durchgeführt. Auch hier gilt wieder, dass der Fachmann bei Kenntnis der vorliegenden Erfindung eine Vielzahl unterschiedlicher Ausgestaltungen solcher Zündschraubennuten 7 vornehmen kann.

Der grosse Vorteil der Erfindung besteht in ihrer universellen Einsetzbarkeit. Das Zuführen und Wegführen der Munitionspatronen M erfolgt auf Führungsflächen 1,2 gleitend, ohne dass zusätzliche Gleitmittel, wie beispielsweise Öl, Fett notwendig sind. Solche zusätzlichen Gleitmittel stellen unter extremen Witterungs- und Umweltbedingungen (Kälte, Sandwüste) potentielle Gefahrenquellen für einen zuverlässigen Betrieb der Feuerwaffe dar. Die Positioniervorrichtung P ist mit bekannten und bewährten Mitteln und Herstellungsverfahren herstellbar. Die Positioniervorrichtung P ist mit standardisierten Munitionspatronen, mit oder ohne Gurtglieder, betreibbar. Sie ist vorzugsweise aus Metall gefertigt und von einfacher, robuster Bauart, sodass sie zuverlässig, weitgehend wartungsfrei und von hoher Lebensdauer ist.

## Patentansprüche

1. Vorrichtung (**P**) zum Unterstützen der Zuführung einer Munitionspatrone (**M**) mit einer einen Hülsenboden (**21**) mit einem radial vorstehenden Hülsenrand (**22**) aufweisenden Patronenhülse zu einer Zündungsstelle (**4**) einer Feuerwaffe und zum Wegführen der leeren Patronenhülse der Munitionspatrone (**M**) aus der Zündungsstelle (**4**), mit einer ersten Führungsfläche (**1**), einer zweiten Führungsfläche (**2**) und einer Haltenut (**3**), **dadurch gekennzeichnet,**
- dass die erste Führungsfläche (**1**) zum gleitenden Führen der Munitionspatrone (**M**) über ihren Hülsenboden (**21**) beim Zuführen zur Zündungsstelle (**4**) bestimmt ist,
- dass die zweite Führungsfläche **(2)** zum gleitenden Führen der leeren Patronenhülse der Munitionspatrone (**M**) über ihren Hülsenboden **(21)** beim Wegführen von der Zündungsstelle (**4**) bestimmt ist,
- dass die Haltenut (**3**) zum teilumfänglich haltenden Führen der Munitionspatrone (**M**) über den Hülsenrand (**22**) des Hülsenbodens (**21**) beim Zuführen der Munitionspatrone (**M**) zur Zündungsstelle (**4**) und zum teilumfänglichen haltenden Führen der Patronenhülse der Munitionspatrone (**M**) über den Hülsenrand (**22**) des Hülsenbodens (**21**) beim Wegführen der Patronenhülse von der Zündungsstelle (**4**) bestimmt ist, und
- dass sie eine Zündschraubennut (**7**) in der zweiten Führungsfläche (**2**) zum verscherungsfreien Wegführen von deformierten Zündschrauben der leeren Patronenhülse von der Zündungsstelle (**4**) aufweist.

2. Vorrichtung (**P**) gemäss Anspruch **1, dadurch gekennzeichnet**,
dass die Haltenut (**3**) seitlich der Führungsflächen (**1, 2**) in einseitig aus den Führungsflächen herausragenden Verstärkungen (**6**) einer Grundplatte angebracht ist, und dass sie offen gestaltete Endungen aufweist, damit die Munitionspatrone (**M**) beim Aufsetzen auf die erste Führungsfläche (**1**) mit ihrem Hülsenrand (**22**) in die Haltenut (**3**) einführbar ist, ohne die Munitionspatrone (**M**) um ihre Rotationsachse zu kippen.

3. Vorrichtung (P) gemäss Anspruch 1, **dadurch gekennzeichnet,** dass die erste Führungsfläche (1) in einem kleinen Winkel in Richtung senkrecht zur Schussrichtung ausgerichtet ist, dass diese Ausrichtung der Führungsfläche (1) die Haltenut (3) für Hülsenränder (22) verengt, sodass die Munitionspatronen (M) an einer Zuführstelle mit Spiel in der Haltenut (3) verkantungsfrei führbar sind an der Zündungsstelle (4) stramm sitzend positionierbar sind.

4. Vorrichtung (P) gemäss Anspruch 1, **dadurch gekennzeichnet,** dass die Haltenut (3) die Hülsenränder (22) der leeren Munitionspatronen teilumfänglich haltend fasst, dass die Haltenut (3) seitlich der Führungsflächen (1,2) in einseitig aus den Führungsflächen (1,2) herausragenden Verstärkungen (6) einer Grundplatte angebracht ist und dass die Enden der Haltenut 3 offen gestaltet sind, sodass die leeren Patronenhülsen an einer Wegführstelle mit ihren Hülsenrändern (22) aus der Haltenut (3) ausführbar sind, ohne die leeren Patronenhülsen um ihre Rotationsachse zu kippen.

5. Vorrichtung (P) gemäss Anspruch 1, **dadurch gekennzeichnet,** dass die zweite Führungsfläche (2) in einem kleinen Winkel in Gegenrichtung senkrecht zur Schussrichtung ausgerichtet ist, dass diese Ausrichtung der Führungsfläche (1) die Haltenut (3) für Hülsenränder (22) erweitert, sodass die Munitionspatronen (M) an der Zündungsstelle (4) stramm sitzend zündbar sind und nach Passage der zweiten Führungsfläche (2) mit Spiel in der Haltenut (3) führbar sind, sodass die leeren Patronenhülsen mit Spiel in der Haltenut (3) verkantungsfrei wegführbar sind.

6. Vorrichtung (P) gemäss Anspruch 1, **dadurch gekennzeichnet,** dass Munitionspatronen (M) an der Zündungsstelle (4) mit ihren Hülsenböden (21) auf einer senkrecht zur Schussrichtung ausgerichteten Positionierfläche (8) stehen.

7. Vorrichtung (P) gemäss Anspruch 6, **dadurch gekennzeichnet,** dass Munitionspatronen (M) in einem Teilbereich der Zündungsstelle (4) mit ihren Hülsenböden (21) im Kontakt auf einer Positionierfläche (8) stehen, dass die Hülsenböden (21) im Restbereich der Zündungsstelle (4) kontaktfrei im Bereich der zweiten Führungsfläche (2) stehen.

8. Vorrichtung (P) gemäss Anspruch 1, **dadurch gekennzeichnet,** dass das gleitende Zuführen von Munitionspatronen (M) und das gleitende Wegführen von Patronenhülsen in einer Feuerwaffe ohne zusätzliche Gleitmittel erfolgt.

9. Vorrichtung (P) gemäss Anspruch 1, **dadurch gekennzeichnet,** dass Munitionspatronen (M) in Patronenlagern einer Trommel gelagert der ersten Führungsfläche (1) zuförderbar sind und dass leere Patronenhülsen in Patronenlagern der Trommel gelagert durch Drehen der Trommel von der Zündungsstelle (4) wegförderbar sind.

## Claims

1. Device (P) for helping to feed an ammunition cartridge (M) having a cartridge case incorporating a case bottom (21) with a radially projecting case rim (22) to a detonation point (4) of a firearm and for taking away the empty cartridge case of the ammunition cartridge (M) from the detonation point (4), with a first guide surface (1), a second guide surface (2) and a holding groove (3),
**characterised in that**
- the first guide surface (1) is designed to guide the ammunition cartridge (M) slidingly over its case bottom (21) as it is being fed to the detonation point (4),
- the second guide surface (2) is designed to guide the empty cartridge case of the ammunition cartridge (M) slidingly over its case bottom (21) as it is being taken away from the detonation point (4),
- the holding groove (3) is designed for holding the ammunition cartridge (M) around part of its circumference and guiding it via the case rim (22) of the case bottom (21) as the ammunition cartridge (M) is being fed to the detonation point (4) and for holding the cartridge case of the ammunition cartridge (M) around part of its circumference and guiding it via the case rim (22) of the case bottom (21) as the cartridge case is being taken away from the detonation point (4), and
- the device (P) incorporates a percussion cap groove (7) in the second guide surface (2) for taking deformed percussion caps of the empty cartridge case away from the detonation point (4) in a shear-free manner.

2. Device (P) according to claim 1, **characterised in that** the holding groove (3) is set to the side of the guide surfaces (1, 2) in reinforcing areas (6) of a base plate which jut unilaterally out of the guide surfaces, and that it incorporates ends of an open design in order to enable the ammunition cartridge (P) to be introduced into the holding groove (3) by its case rim (22) when placed onto the first guide surface (1), without tilting the ammunition cartridge (M) about its rotation axis.

3. Device (P) according to claim 1, **characterised in that** the first guide surface (1) is orientated at a slight angle in a direction perpendicular to the firing direction, that this orientation of the guide surface (1) constricts the holding groove (3) for case rims (22), thereby making it possible for the ammunition cartridges (M) at a feed point to be guided with freeplay in the holding groove (3) without tipping over and to be positioned in a close fit at the detonation point (4).

4. Device (P) according to claim 1, **characterised in that** the holding groove (3) grips the case rims (22) of the empty ammunition cartridges around part of their circumference, that the holding groove (3) is disposed to the side of the guide surfaces (1, 2) in reinforcing areas (6) of a base plate which jut unilaterally out of the guide surfaces (1, 2) and that the ends of the holding groove (3) are open in design, with the result that the empty cartridge cases can be extricated by their case rims (22) from the holding groove (3) at a discharge point without tilting the empty cartridge cases about their rotation axis.

5. Device (P) according to claim 1, **characterised in that** the second guide surface (2) is orientated at a slight angle in the opposite direction perpendicular to the firing direction, that this orientation of the guide surface (1) widens the holding groove (3) for case rims (22), thereby enabling the ammunition cartridges (M) to be detonated in a close fit at the detonation point (4) and to be guided with freeplay in the holding groove (3) after negotiating the second guide surface (2), with the result that the empty cartridge cases can be taken away with freeplay in the holding groove (3) without tipping over.

6. Device (P) according to claim 1, **characterised in that** ammunition cartridges (M) are located at the detonation point (4) with their case bottoms (21) on a positioning surface (8) orientated perpendicularly to the firing direction.

7. Device (P) according to claim 6, **characterised in that** ammunition cartridges (M) are located in a sub-zone of the detonation point (4) with their case bottoms (21) in contact on a positioning surface (8), and that the case bottoms (21) in the remaining zone of the detonation point (4) are located in a contact-free manner in the region of the second guide surface (2).

8. Device (P) according to claim 1, **characterised in that** the sliding feed of ammunition cartridges (M) and the sliding removal of cartridge cases in a firearm take place without additional lubricants.

9. Device (P) according to claim 1, **characterised in that** ammunition cartridges (M) stored in cartridge mounts on a drum can be carried to the first guide surface (1) and that empty cartridge cases stored in cartridge mounts on the drum can be carried away from the detonation point (4) by rotating the drum.

## Revendications

1. Dispositif (**P**) aidant à amener une cartouche de munitions (**M**), munie d'une douille présentant un culot (**21**) avec un bord (**22**) saillant de façon radiale, vers un point d'allumage (**4**) d'une arme à feu, puis à éloigner la douille vide de la cartouche (**M**) de ce point d'allumage (**4**), à l'aide d'une première surface de guidage(**1**), d'une deuxième surface de guidage (**2**) et d'une rainure de support (**3**),
**caractérisé en ce que**
- la première surface de guidage (**1**) est destinée à guider, en la faisant glisser, la cartouche de munitions (**M**) par son culot (**21**), lorsqu'elle est emmenée jusqu'au point d'allumage (**4**),
- la deuxième surface de guidage (**2**) est destinée à guider, en la faisant glisser, la douille vide de la cartouche de munitions (**M**) par son culot (**21**), lorsqu'elle est éloignée du point d'allumage (**4**),
- la rainure de support (**3**) est destinée à guider, en l'entourant partiellement et en la maintenant, la cartouche de munitions (**M**) par le bord (**22**) du culot (**21**), lorsque la cartouche de munitions (**M**) est amenée jusqu'au point d'allumage (**4**) et à guider, en l'entourant partiellement et en la maintenant, la douille de la cartouche (**M**) par le bord (**22**) du culot (**21**), lorsque la douille est éloignée du point d'allumage (**4**), et
- il comprend une rainure pour vis d'allumage (**7**) dans la deuxième surface de guidage (**2**), destinée à éloigner du point d'allumage (**4**), sans cisaillement, les vis d'allumage déformées de la douille vide.

2. Dispositif (**P**) conforme à la revendication **1**, **caractérisé en ce que**
la rainure de support (**3**) est placée latéralement par rapport aux surfaces de guidage (**1,2**) dans des éléments de renfort (**6**) d'un socle, ces éléments faisant saillie d'un côté des surfaces de guidage, et qu'elle comporte des extrémités conçues de façon ouverte, de sorte que la cartouche de munitions (**M**) puisse être insérée, lorsqu'elle est placée sur la première surface de guidage (**1**) avec son bord (**22**) dans la rainure de support (**3**), sans basculer autour de son axe de rotation.

3. Dispositif (**P**) conforme à la revendication 1, **caractérisé en ce que** la première surface de guidage (**1**) est orientée, avec un angle faible, dans la direction perpendiculaire à la direction de tir, que cette orientation de la surface de guidage (**1**) réduit la rainure de support (**3**) pour les bords des douilles (**22**), de sorte que les cartouches de munitions (**M**) peuvent être guidées sans coincer, grâce au jeu dans la rainure de support (**3**), sur un point d'amenée et qu'elles peuvent être positionnées, lorsqu'elles sont placées de façon serrée, au point d'allumage (**4**).

4. Dispositif (**P**) conforme à la revendication **1**, **caractérisé en ce que** la rainure de support (**3**) entoure partiellement, en les maintenant, les bords des douilles (**22**) des cartouches vides, que la rainure de support (**3**) est placée latéralement par rapport aux surfaces de guidage (**1,2**) dans des éléments de renfort (**6**) d'un socle, ces éléments faisant saillie d'un côté des surfaces de guidage (**1,2**), et que les extrémités de la rainure de support (**3**) sont conçues de façon ouverte, de sorte que les douilles de cartouches vides peuvent être guidées vers un point d'évacuation, avec leurs bords (**22**), hors de la rainure de support (**3**), sans basculer autour de leur axe de rotation.

5. Dispositif (**P**) conforme à la revendication **1**, **caractérisé en ce que** la deuxième surface de guidage (**2**) est orientée, avec un angle faible, dans la direction perpendiculaire opposée à la direction de tir, que cette orientation de la surface de guidage (**1**) élargit la rainure de support (**3**) pour les bords des douilles (**22**), de sorte que les cartouches de munitions (**M**), placées de façon serrée, peuvent être allumées au point d'allumage (**4**), et peuvent être guidées, après le passage de la deuxième surface de guidage (**3**), avec du jeu dans la rainure de guidage (**3**), ce qui permet d'évacuer les douilles vides sans coincement, grâce au jeu dans la rainure de support (**3**).

6. Dispositif (**P**) conforme à la revendication **1**, **caractérisé en ce que** les cartouches (**M**) se tiennent, au point d'allumage (**4**) et avec leur culot (**21**), sur une surface de positionnement (**8**) orientée perpendiculairement à la direction de tir.

7. Dispositif (**P**) conforme à la revendication **6**, **caractérisé en ce que** les cartouches de munitions (**M**) font contact, dans une zone partielle du point d'allumage (**4**), avec leurs culots (**21**) sur une surface de positionnement (**8**), et que les culots (**21**) sont, dans le reste de la zone du point d'allumage (**4**), sans contact dans la zone de la deuxième surface de guidage (**2**).

8. Dispositif (**P**) conforme à la revendication **1**, **caractérisé en ce que** l'amenée, par glissement, des cartouches de munitions (**M**) dans une arme à feu ainsi que l'évacuation, par glissement, des douilles, se font sans lubrifiant additionnel.

9. Dispositif (**P**) conforme à la revendication **1, caractérisé en ce que** des cartouches de munitions (**M**), stockées dans des chambres à cartouches d'un tambour, peuvent être emmenées vers une première surface de guidage (**1**) et que les douilles vides, stockées dans les chambres à cartouches du tambour, peuvent être éloignées du point d'allumage (**4**) par rotation du tambour.
